# EUROPÄISCHE PATENTSCHRIFT

(11) **EP 1 577 614 B1**
(45) Veröffentlichungstag und Bekanntmachung des Hinweises auf die Patenterteilung: **04.12.2013**
(21) Anmeldenummer: 04006582.3
(22) Anmeldetag: 18.03.2004
(51) Int. Cl.: F23M 5/02, F23M 5/04, F23R 3/60

(54) **Anordnung einer Tragstruktur und eines Hitzeschildes einer Gasturbine**
Arrangement of a supporting structure and a heat shield of a gas turbine
Arrangement d'une structure de support et d'un bouclier thermique d'un turbine à gaz

(43) Veröffentlichungstag der Anmeldung: 21.09.2005
(73) Patentinhaber: Siemens Aktiengesellschaft, 80333 München (DE)
(72) Erfinder: Seiler, Beate, 45481 Mülheim (DE)

(56) Entgegenhaltungen:
- DE-A- 2 362 633
- DE-C- 829 531
- GB-A- 336 520
- PATENT ABSTRACTS OF JAPAN Bd. 0080, Nr. 87 (M-291), 20. April 1984 (1984-04-20) & JP 59 004824 A (TOKYO SHIBAURA DENKI KK), 11. Januar 1984 (1984-01-11)

## Beschreibung

Die vorliegende Erfindung betrifft eine Anordnung einer Tragstruktur einer Gasturbine und eines Hitzeschildes an der Tragstruktur zum Schutz der Tragstruktur und/oder einer die Tragstruktur umfassenden oder mit der Tragstruktur verbundenen Wand gegen strömendes Heißgas, wobei der Hitzeschild eine Anzahl an der Tragstruktur befestigter Hitzeschildelemente umfasst.

In Brennkammern oder Flammrohren, die etwa Teil eines Brennofens, eines Heißgaskanals oder einer Gasturbine sein können und in denen ein heißes Medium erzeugt oder geführt wird, kommen Hitzeschilde zum Einsatz. Beispielsweise sind thermisch hoch belastete Brennkammern von Gasturbinen zum Schutz der Brennkammern vor zu hoher thermischer Beanspruchung mit einem Hitzeschild ausgekleidet. Der Hitzeschild umfasst typischerweise eine Anzahl flächendeckend angeordneter metallischer oder keramischer Hitzeschildelemente (im Folgenden lediglich als Hitzeschildelemente bezeichnet), die von einer in der Brennkammerwand ausgebildeten, in der Regel metallischen Tragstruktur gehalten werden. Die Hitzeschildelemente weisen eine der Tragstruktur zugewandte Kaltseite und eine dem heißen Medium zugewandte Heißseite auf und schirmen die Wandung der Brennkammer und die Tragstruktur gegen das heiße Medium, etwa ein heißes Verbrennungsgas, ab, wodurch sie einer übermäßigen thermischen Belastung der Brennkammerwand sowie der Tragstruktur entgegenwirken.

Bislang werden die keramischen Hitzeschildelemente mit Hilfe metallischer Elementhalter an einer Tragstruktur der Brennkammerwand, welche Nuten zum Einführen bestimmter Abschnitte der Elementhalter aufweist, befestigt. Die in Nuten der Tragstruktur eingeschobenen Elementhalter werden üblicherweise mit der Tragstruktur verschraubt. Die Elementhalter umfassen neben dem zum Einführen in die Nuten bestimmten Abschnitt einen Kopfteil, welcher in die Nut einer die Heißseite mit der Kaltseite verbindenden Umfangsfläche des Hitzeschildelementes eingreift, um dieses an der Tragstruktur zu fixieren. Ein derartiger Hitzeschild ist beispielsweise in EP 0 558 540 beschrieben.

Um eine Wärmeausdehnung der Hitzeschildelemente während des Betriebs der Brennkammer zu ermöglichen, sind die Hitzeschildelemente unter Spaltbelassung flächendeckend nebeneinander angeordnet, d.h. zwischen ihren Umfangsflächen sind Spalte vorhanden, in welche das heiße Medium eindringen kann. Durch die Spalte kann das heiße Medium zu den Elementhaltern gelangen. Da die metallischen Elementhalter bei den in der Brennkammer herrschenden Temperaturen verzundern bzw. schmelzen würden, werden sie mittels Kühlluft gekühlt, die durch Bohrungen in der Tragstruktur in die Spalte strömt. Diese Kühlluft wird am Verdichterende der Gasturbine entnommen und steht daher dem Verbrennungsprozess nicht mehr zur Verfügung, was zu einer Erhöhung der NOₓ-Emission führt.

Das Dokument JP 59 004 824A zeigt eine Anordnung einer Tragstruktur einer Gasturbine und eines Hitzeschildes an der Tragstruktur. Hitzeschildelemente sind direkt an der Tragstruktur mittels einer formschlüssigen Kombination von Nut und Profilfuß befestigt. Zwischen den keramischen Hitzeschildelementen und der metallischen Tragstruktur befindet sich eine poröse Keramikschicht.

Es ist Aufgabe der vorliegenden Erfindung, eine verbesserte Anordnung einer Tragstruktur einer Gasturbine und eines Hitzeschildes an der Tragstruktur zur Verfügung zu stellen.

Diese Aufgabe wird durch eine Anordnung einer Tragstruktur einer Gasturbine und eines Hitzeschildes an der Tragstruktur nach Anspruch 1 gelöst. Die abhängigen Ansprüche enthalten vorteilhafte Ausgestaltungen der vorliegenden Erfindung.

Eine erfindungsgemäße Anordnung einer Tragstruktur einer Gasturbine, insbesondere einer metallischen Tragstruktur, und eines Hitzeschildes an der Tragstruktur zum Schutz der Tragstruktur und/oder einer die Tragstruktur umfassenden oder mit der Tragstruktur verbundenen Wand gegen ein heißes Medium, bspw. ein Heißgas, umfasst eine Anzahl an der Tragstruktur befestigter Hitzeschildelemente, welche bspw. aus einem keramischen oder einem metallischen Material hergestellt sein können. Die Hitzeschildelemente sind mittels einer formschlüssigen Verbindung an der Tragstruktur fixiert.

Da in der erfindungsgemäßen Anordnung die Verbindung zwischen Hitzeschildelement und Tragstruktur per Formschluss erzielt wird, sind keine metallischen Halteelemente mehr nötig, die mittels Kühlluft gekühlt werden müssten. Somit ist eine Einsparung von Kühlluft und dadurch eine Verringerung der NOₓ-Emission möglich. Insbesondere keramische Hitzeschilde können die in den Gasturbinenbrennkammern herrschenden Temperaturen ungekühlt ertragen. Außerdem kann Material eingespart werden, da sowohl die Elementhalter als auch die Befestigungsschrauben zum Befestigen der Elementhalter an der Befestigungsstruktur nicht mehr benötigt werden.

Da Hitzeschildelemente, insbesondere keramische Hitzeschildelemente häufig gegossen werden, kann die Form der der Tragstruktur zuzuwendenden Kaltseite von keramischen Hitzeschildelementen relativ frei gewählt werden, so dass sie derart ausgestaltet werden kann, dass sie zusammen mit einer entsprechenden Formgebung der Tragstruktur einen guten Formschluss ermöglicht.

In der erfindungsgemäßen Anordnung weisen die Hitzeschildelemente an ihrer der Tragstruktur zuzuwendenden Kaltseite jeweils mindestens einen Profilfuß mit Profilflächen auf, wobei die Profilflächen erste Wirkflächen für die formflüssige Verbindung darstellen. Entsprechend besitzt die Tragstruktur mindestens eine Profilnut mit Profilflächen, die zweite Wirkflächen für die formschlüssige Verbindung darstellen und zusammen mit den Profilflächen des Profilfußes, also zusammen mit den ersten Wirkflächen, Wirkflächenpaare für den Formschluss bilden.

Erfindungsgemäßen sind die Wirkflächen der Hitzeschildelemente und/oder der mindestens einen Profilnut mit einer reibungsvermindernden Beschichtung versehen, so dass sich die Hitzeschildelemente nach Einführen des Profilfußes in die Profilnut leichter entlang der Nut verschieben lassen. Dadurch lässt sich das Verschieben und damit Platzieren der Hitzeschildelemente in der Nut beim Aufbau des Hitzeschildes erleichtern. Als hitzebeständiges Material eignet sich insbesondere Teflon als Material für die reibungsvermindernde Beschichtung.

Da Hitzeschildelemente, insbesondere keramische Hitzeschildelemente, wie oben erwähnt, in der Regel gegossen werden, kann die Formgebung des Profilfußes relativ frei gewählt werden. Dies ermöglicht es, für den Profilfuß und die Profilnut relativ einfache Formen zu wählen. Dadurch können bei der Fertigung der Hitzeschilde deutliche Einsparungen erzielt werden, da nicht zwei komplex geformte Nuten in die Tragstruktur eingebracht werden müssen, sondern eine breite, einfacher geformte Nut ausreicht. Außerdem können sämtliche Kühlluftbohrungen sowie sämtliche Befestigungsbohrungen für das Befestigen der Elementhalter an der Tragstruktur wegfallen.

In einer Weiterbildung der erfindungsgemäßen Anordnung erstrecken sich die Profilflächen der Profilnut senkrecht zur Strömungsrichtung des heißen Mediums, d.h. senkrecht zur Axialrichtung der Gasturbine. Entsprechendes gilt dann für die mit den Profilflächen der Profilnut zusammenwirkenden Profilflächen der Profilfüße der Hitzeschildelemente. Die Hitzeschildelemente sind dann gegen Verschiebungen in Axialrichtung der Gasturbine gesichert.

Insbesondere können die Profilflächen derart am Profilfuß angeordnet sein, dass sie sich nach dem Befestigen an der geeigneten Tragstruktur senkrecht zur Strömungsrichtung des heißen Mediums, d.h. senkrecht zur Axialrichtung der Gasturbine, erstrecken. Der Profilfuß des Hitzeschildelementes kann insbesondere derart ausgestaltet sein, dass Umfangsflächen des Hitzeschildelementes, welche die Kaltseite mit einer Heißseite verbinden und sich nach dem Befestigen an der Tragstruktur senkrecht zur Strömungsrichtung des Heißgases erstrecken, Rücksprünge oder Nuten aufweisen, welche das Hitzeschildelement in einen eigentlichen Schildteil und den Profilfuß unterteilen. Der eigentliche Schildteil des Hitzeschildelementes kann dabei unverändert ausgebildet sein.

In einer Weiterbildung der Tragstruktur umfasst jede Profilnut mindestens eine Einfädelstelle zum Einführen von Profilfüßen von Hitzeschildelementen in die jeweilige Profilnut.

Weitere Merkmale, Eigenschaften und Vorteile der vorliegenden Erfindung ergeben sich aus der nachfolgenden Beschreibung eines Ausführungsbeispiels unter Bezugnahme auf die beiliegenden Figuren.

Fig. 1 zeigt ein keramisches Hitzeschildelement einer erfindungsgemäßen Anordnung in einer perspektivischen Ansicht.

Fig. 2 zeigt einen Ausschnitt einer Tragstruktur einer erfindungsgemäßen Anordnung in einer perspektivischen Ansicht.

Fig. 3 zeigt die formschlüssige Verbindung eines keramischen Hitzeschildelementes mit der Tragstruktur in einer geschnittenen Seitenansicht.

Figur 1 zeigt ein keramisches Hitzeschildelement einer erfindungsgemäßen Anordnung für eine Heißgas führende Brennkammer einer Gasturbine in einer perspektivischen Ansicht. Das Hitzeschildelement 10 umfasst einen dem Heißgas in der Gasturbinenbrennkammer zuzuwendende Heißseite 12, eine einer das Hitzeschildelement 10 haltenden Tragstruktur zuzuwendende Kaltseite 14 sowie die Kaltseite 14 mit der Heißseite 12 verbindende Umfangsseiten bzw. Umfangsflächen 16, 18. Zwei der Umfangsflächen, nämlich die Umfangsflächen 16, erstrecken sich im in die Gasturbinenbrennkammer eingebauten Zustand des Hitzeschildelementes 10 senkrecht zur Axialrichtung der Gasturbinenbrennkammer und damit senkrecht zur Strömungsrichtung des Heißgases. Die beiden anderen Umfangsseiten 18 erstrecken sich hingegen in Axialrichtung der Gasturbinenbrennkammer, d.h. parallel zur Strömungsrichtung des Heißgases. In den sich im eingebauten Zustand senkrecht zur Axialrichtung der Gasturbine erstreckenden Umfangsflächen 16 sind Rücksprünge oder Nuten 20 vorhanden, welche das Hitzeschildelement 10 in einen eigentlichen Schildteil 22 und einen Profilfuß 24 unterteilen.

Der Profilfuß 24 dient zum Befestigen des Hitzeschildelementes 10 in einer Profilnut 52 einer Tragstruktur 50 (siehe Figur 2). Der Profilfuß 24 weist abgeschrägte Flächen 26 auf, die Wirkflächen zum Herstellen einer formschlüssigen Verbindung mit der Profilnut 52 der Tragstruktur 50 darstellen. In der Profilnut 52 sind ebenfalls Wirkflächen 54 ausgebildet, die komplementär zu den Wirkflächen 26 des Profilfußes 24 ausgebildet sind und im Zusammenspiel mit diesen den Formschluss herstellen, welcher das keramische Hitzeschildelement in der Nut 52 hält.

Ein in die Nut 52 der Tragstruktur 50 eingesetztes keramisches Hitzeschildelement 10 ist in Figur 3 in einer geschnittenen Seitenansicht dargestellt. Zum Verbinden mit der Tragstruktur 50 wird das Hitzeschildelement 10 mit seinem Profilfuß 24 in die Profilnut 52 der Tragstruktur 50 eingeführt. Wenn das Hitzeschildelement 10 eingeführt ist, greifen die Profilkanten 58, 59 der Profilnut 52 in die Nuten 20 des Hitzeschildelementes 10 ein und stellen so den Formschluss her. Sobald der Formschluss hergestellt ist, bilden die Profilflächen 26 des Profilfußes 24 und die Profilflächen 54 der Profilnut 52 Wirkflächen, welche das Hitzeschildelement 10 mittels des Formschlusses in der Nut 52 halten und es damit an der Tragstruktur 50 fixieren.

Um ein Einführen des Profilfußes 24 des Hitzeschildelementes 10 in die Profilnut 52 zu ermöglichen, weist sie eine Einfädelstelle 60 auf, deren Profilkanten im Vergleich zu den Profilkanten 58, 59 der Profilnut 52 einen größeren Abstand voneinander haben, so dass die Weite der Profilnut 52 im Bereich der Einfädelstelle 60 vergrößert ist, und zwar soviel dass sich der Profilfuß 24 des Hitzeschildelementes 10 in die Profilnut 52 einsetzen lässt. Von der Einfädelstelle 60 aus wird das Hitzeschildelement 10 dann an seinen Bestimmungsort innerhalb der Profilnut 52 verschoben. Um das Verschieben innerhalb der Profilnut 52 zu erleichtern, sind die Profilflächen 26 des Profilfußes 24 oder die Profilflächen 54 der Profilnut 52 mit einer die Gleitreibung vermindernden Beschichtung versehen. Als Material für die Beschichtung bietet sich aufgrund seiner hohen Temperaturresistenz Teflon an. Selbstverständlich können auch sowohl die Profilflächen 54 der Profilnut 52 als auch die Profilflächen 26 des Profilfußes 24 mit der reibungsvermindernden Beschichtung versehen sein. Außerdem ist es vorteilhaft, wenn auch die Kaltseite 14 des Hitzeschildelementes sowie der Profilboden 56 der Profilnut 52 mit der reibungsvermindernden Beschichtung versehen sind. Wenn alle Hitzeschildelemente 10 in die Profilnut 52 eingesetzt sind, wird die Einfädelstelle 60 mit einem speziellen Hitzeschildelement (nicht dargestellt) verschlossen. Dieses Hitzeschildelement kann beispielsweise in konventioneller Weise mittels Elementhaltern in der Nut befestigt werden.

## Patentansprüche

1. Anordnung einer Tragstruktur (50) einer Gasturbine und eines Hitzeschildes an der Tragstruktur (50) zum Schutz der Tragstruktur (50) und/oder einer die Tragstruktur (50) umfassenden oder mit der Tragstruktur (50) verbundenen Wand gegen ein heißes Medium, welcher eine Anzahl an der Tragstruktur (50) befestigter Hitzeschildelemente (10) umfasst, wobei die Hitzeschildelemente (10) mittels einer formschlüssigen Verbindung (24, 52) an der Tragstruktur (50) fixiert sind, wobei die Hitzeschildelemente (10) jeweils eine der Tragstruktur (50) zuzuwendende Kaltseite (14) aufweisen und jeweils kaltseitig mindestens einen Profilfuß (24) mit Profilflächen (26), welche erste Wirkflächen für die formschlüssige Verbindung darstellen, besitzen, und die Tragstruktur (50) mindestens eine Profilnut (52) mit Profilflächen (54) aufweist, wobei die Profilflächen (54) der Profilnut (52) zweite Wirkflächen für,die formschlüssige Verbindung darstellen und zusammen mit den Profilflächen (26) des Profilfußes (24) Wirkflächenpaare für den Formschluss bilden,
**dadurch gekennzeichnet, dass**
die Wirkflächen (26, 54) des Profilfußes(24) und/oder der mindestens einen Profilnut (52) mit einer reibungsvermindernden Beschichtung versehen sind.

2. Anordnung nach Anspruch 1, **dadurch gekennzeichnet, dass** sich die Profilflächen (54) der Profilnut (52) senkrecht zu einer Axialrichtung der Gasturbine erstrecken.

3. Anordnung nach Anspruch 1 oder 2, **dadurch gekennzeichnet, dass** die reibungsvermindernde Beschichtung eine TeflonBeschichtung ist.

4. Anordnung nach einem der vorhergehenden Ansprüche, wobei die Hitzeschildelemente (10) die Kaltseite (14) mit einer dem heißen Medium zuzuwendenden Heißseite (12) verbindende Umfangsflächen (16, 18) besitzen, wobei in denjenigen Umfangsflächen (16), die sich nach dem Befestigen an der Tragstruktur (50) senkrecht zur Axialrichtung der Gasturbine erstrecken, Nuten (20) vorhanden sind, die die Hitzeschildelemente (10) in einen Schildteil (22) und den Profilfuß (24) unterteilen. -

5. Anordnung nach einem der vorhergehenden Ansprüche, wobei jede Profilnut (52) eine Einfädelstelle (60) zum Einführen von Profilfüßen (24) von Hitzeschildelementen (10) in die jeweilige Profilnut (52) aufweist.

## Claims

1. Arrangement of a supporting structure (50) for a gas turbine and of a heat shield on the supporting structure (50) for protecting the supporting structure (50) against a hot medium and/or for protecting a wall, comprising the supporting structure (50) or connected to the supporting structure (50), against a hot medium, which heat shield comprises a number of heat-shield elements (10) fastened to the supporting structure (50), the heat-shield elements (10) being fixed to the supporting structure (50) by means of a positive connection (24, 52), the heat-shield elements (10) having in each case a cold side (14) to face the supporting structure (50) and possessing in each case on the cold side at least one profile foot (24) with profile faces (26) which constitute first active faces for the positive connection, and the supporting structure (50) having at least one profile groove (52) with profile faces (54), the profile faces (54) of the profile groove (52) constituting second active faces for the positive connection and forming, together with the profile faces (26) of the profile foot (24), pairs of active faces for the positive connection,
**characterized in that**
the active faces (26, 54) of the profile foot (24) and/or of the at least one profile groove (52) are provided with a friction-reducing coating.

2. Arrangement according to Claim 1, **characterized in that** the profile faces (54) of the profile groove (52) extend perpendicularly to an axial direction of the gas turbine.

3. Arrangement according to Claim 1 or 2, **characterized in that** the friction-reducing coating is a Teflon coating.

4. Arrangement according to one of the preceding claims, the heat-shield elements (10) possessing circumferential faces (16, 18) connecting the cold side (14) to a hot side (12) to face the hot medium, there being present, in those circumferential faces (16) which extend perpendicularly to the axial direction of the gas turbine after fastening to the supporting structure (50), grooves (20) which subdivide the heat-shield elements (10) into a shield part (22) and the profile foot (24).

5. Arrangement according to one of the preceding claims, each profile groove (52) having a threading-in point (60) for the introduction of profile feet (24) of heat-shield elements (10) into the respective profile groove (52).

## Revendications

1. Agencement d'une structure ( 50 ) de support d'une turbine à gaz et d'un bouclier thermique à la structure ( 50 ) de support pour la protection de la structure ( 50 ) de support et/ou d'une paroi contre un milieu chaud comprenant la structure ( 50 ) de support ou reliée à la structure ( 50 ) de support, qui comprend un certain nombre d'éléments ( 10 ) de bouclier thermique fixés à la structure ( 50 ) de support, les éléments ( 10 ) de bouclier thermique étant immobilisés sur la structure ( 50 ) de support au moyen d'une liaison ( 24, 52 ) à complémentarité de formes, les éléments ( 10 ) de bouclier thermique ayant respectivement un côté ( 14 ) froid à tourner vers la structure ( 50 ) de support et possédant respectivement du côté froid au moins un pied ( 24 ) profilé ayant des surfaces ( 26 ) profilées qui représentent des premières surfaces actives pour la liaison par complémentarité de formes et la structure ( 50 ) de support ayant au moins une rainure ( 52 ) profilée ayant des surfaces ( 54 ) profilées, les surfaces ( 54 ) profilées de la rainure ( 52 ) profilée représentant des deuxièmes surfaces actives pour la liaison par complémentarité de formes et formant ensemble avec les surfaces ( 26 ) profilées du pied ( 24 ) profilé des paires de surfaces actives pour la complémentarité de formes, **caractérisé en ce que**
les surfaces ( 26, 54 ) actives du pied ( 24 ) profilé et/ou de la au moins une rainure ( 52 ) profilée sont munies d'un revêtement diminuant le frottement.

2. Agencement suivant la revendication 1, **caractérisé en ce que** les surfaces ( 54 ) profilées de la rainure ( 52 ) profilée s'étendent perpendiculairement à une direction axiale de la turbine à gaz.

3. Agencement suivant la revendication 1 ou 2, **caractérisé en ce que** le revêtement diminuant le frottement est un revêtement en téflon.

4. Agencement suivant l'une des revendications précédentes, dans lequel les éléments ( 10 ) de bouclier thermique possèdent les côtés ( 14 ) froids ayant une surface ( 16, 18 ) périphérique se reliant au côté ( 12 ) chaud tourné vers le milieu chaud, dans lequel dans les surfaces ( 16 ) périphériques qui s'étendent après la fixation à la structure ( 50 ) de support perpendiculairement à la direction axiale de turbine à gaz, il y a des rainures ( 20 ) qui subdivisent les éléments ( 10 ) de bouclier thermique en une partie ( 22 ) de bouclier et en le pied ( 24 ) profilé.

5. Agencement suivant l'une des revendications précédentes, dans lequel chaque rainure ( 52 ) profilée a un emplacement ( 60 ) d'insertion pour l'insertion de pied ( 24 ) profilé d'éléments ( 10 ) de bouclier thermique dans la rainure ( 52 ) profilée respective.
